# FASCICULE DE BREVET EUROPEEN

(11) **EP 0 637 981 B1**
(45) Date de publication et mention de la délivrance du brevet: **06.11.1996**
(21) Numéro de dépôt: 93911835.2
(22) Date de dépôt: 27.04.1993
(51) Int. Cl.: A63C 9/08, A63C 5/03

(54) **PLANCHE DE SKI**
SNOWBOARD
SNOWBOARD

(30) Priorité: 27.04.1992 FR 9205264; 29.10.1992 FR 9212970
(43) Date de publication de la demande: 15.02.1995
(73) Titulaire: BALMAIN, Patrick, F-73530 Saint Sorlin D'Arves (FR)
(72) Inventeur: BALMAIN, Patrick, F-73530 Saint Sorlin D' Arves (FR); DUMESNIL, Richard, F-74550 Perrignier (FR); LOMBARD, Raphael, F-74550 Perrignier (FR)
(74) Mandataire: Pernez, Helga
(86) Numéro de dépôt international: FR9300417
(87) Numéro de publication internationale: WO9322013

(56) Documents cités:
- DE-A- 3 903 401
- DE-U- 8 802 415
- DE-U- 9 001 792
- DE-U- 9 102 236
- FR-A- 2 659 246
- US-A- 3 900 204

## Description

La présente invention concerne un équipement de sport de glisse sur neige du type constitué par une planche unique présentant une spatule relevée, sur laquelle peuvent être montées deux fixations pour la solidarisation des chaussures avec ladite planche.

On connaît dans l'art antérieur deux types d'engins de glisse pour la neige, mettant en oeuvre une planche unique. Il s'agit des monoskis, tels que décrits par exemple dans le brevet français N° 2604631 ou le brevet américain US-3947049, dans lesquels les deux fixations sont parallèles et sont disposées sur une même ligne transversale, ou les surfs, par exemple divulgué par le brevet français n° FR-2600548 comportant une fixation avant orientée longitudinalement et une position arrière orientée transversalement, l'utilisateur tant placé en position semi-latérale.

On a également proposé dans l'art antérieur des dispositifs de glisse hybrides. Par exemple, le brevet allemand DE-2557275 divulgue un monoski constitué par une planche sur lequel les fixations sont en position longitudinale décalées l'une derrière l'autre. Pour pallier au manque de maniabilité du dispositif décrit, celui-ci présente un profil convexe, et le skieur utilise une cordelette de guidage fixée à l'avant du monoski, lui permettant de donner une impulsion pour l'entrée en courbe.

Un autre document, le brevet allemand DE-3903401 décrit un dispositif de glisse.

On connait également dans l'état de la technique le brevet US3900204 qui divulgue une planche de glisse d'une largeur d'environ 10 à 12 inches, soit 25,4 à 30,5 centimètres, sur laquelle les fixations sont fixées pour former un angle de l'ordre de 45° avec l'axe longitudinal. L'utilisateur se orienté vers l'une des carres, et se tient sensiblement perpendiculairement à l'axe longitudinal de la planche.

L'objet de la présente invention est de proposer un nouvel équipement de glisse propre à procurer des sensations différentes de celles produites avec les équipements de l'art antérieur, et susceptible d'être utilisé tant sur la neige poudreuse que sur des pistes damées. Par ailleurs, par rapport au surf, l'invention vise à permettre à l'utilisateur une meilleure vision de la pente, en particulier pendant la phase de fin du virage, où le surfeur en appui sur les orteils se trouve dos à la pente.

L'invention est définie dans la revendication 1. Les revendications dépendantes 2 à 18 présentent des formes de réalisation particulières de cette invention.

L'équipement selon la présente invention est plus particulièrement caractérisé en ce qu'une première fixation est positionnée sur la planche de façon non mobile en rotation ni en translation dans une position dans laquelle son axe longitudinal forme avec l'axe longitudinal médian de la planche un angle compris entre 0 degrés et 20 degrés, et de préférence entre 4 et 16 degrés, en ce que la seconde fixation est positionnée sur la planche de façon non mobile en rotation ni en translation dans une position dans laquelle son axe longitudinal forme avec l'axe longitudinal médian de la planche un angle compris entre 0 degrés et 20 degrés, et de préférence entre 4 et 16 degrés, et en ce que lesdites fixations sont disposées en décalage longitudinal, de façon à ce que la distance, mesurée sur l'axe longitudinal, entre la ligne perpendiculaire à l'axe médian longitudinal de la planche passant par l'extrémité avant de la chaussure la plus reculée et la ligne perpendiculaire à l'axe médian longitudinal de la planche passant par l'extrémité arrière de la seconde chaussure soit au plus égale à 100 millimètres.

Le buste de l'utilisateur est positionné naturellement vers la spatule et ses pieds sensiblement l'un derrière l'autre.

De préférence, les axes médians des deux fixations sont parallèles, les fixations étant positionnées symétriquement par rapport à un axe oblique formant un angle compris entre 4° et 16° avec l'axe longitudinal de la planche.

Selon un mode de réalisation préféré, la largeur de la planche au niveau de son centre est sensiblement égale à 1,5 fois la largeur d'une chaussure. Avantageusement la largeur de la planche au niveau de son centre est de l'ordre de 140 millimètres.

Le dispositif de glisse selon ce mode de réalisation présente un confort d'utilisation amélioré et une plus grande maniabilité.

Selon une première variante, le milieu de chacune des fixations est positionnées sur l'axe longitudinal médian de la planche, les fixations étant parallèles et positionnées l'une derrière l'autre de façon à ce que la pointe de la fixation avant arrive au niveau de l'un des bords latéraux de la planche, et le talon de la fixation arrière arrive au niveau du bord latéral opposé de la planche, les axes médians des deux fixations étant parallèles et formant avec l'axe longitudinal médian un angle d'environ 7°.

Selon une deuxième variante, la pointe de la fixation avant et le talon de la fixation arrière est positionnée sur l'axe longitudinal médian de la planche, la pointe de la fixation arrière et le talon de la fixation avant étant positionnés sur les bords latéraux opposés de la planche. Les pointes et les talons des deux pieds du skieur forment un polygone de sustentation en forme de losange par rapport à l'axe longitudinal médian de la planche, ce qui garantit un équilibrage satisfaisant de l'engin de glisse.

De préférence, la planche comporte une spatule arrondie, une partie centrale munie d'une carre latérale délimitée, de part et d'autre, par des arcs de cercle, et un talon présente de part et d'autre un segment latéral droit.

La planche présente de ce fait une "taille de guêpe" ou creusé central. Par "creusé", on entend la distance mesurée selon un axe perpendiculaire à l'axe longitudinal médian du ski, entre:
- la corde reliant la partie avant la plus large à la partie arrière la plus large,
   et
- un point situé sur la partie la plus étroite de la planche.

Selon un mode de réalisation avantageux, la carre comprise entre le bord concave et le début de la spatule est droite. Ce segment droit procure une attaque progressive lors de la prise de carre, et évite les réactions trop nerveuses de la planche susceptible de déséquilibrer l'utilisateur dont le triangle de sustentation est réduit du fait de la configuration de l'équipement selon l'invention. Avantageusement, la longueur de la partie droite comprise entre le début de la spatule et la partie courbe est comprise entre 2 et 25 centimètres.

Selon un mode de réalisation préféré, la fixation avant est positionnée de façon à ce que le milieu de l'avant de la chaussure soient situé sur l'axe longitudinal médian de la planche, la fixation arrière est positionnée de façon à ce que le milieu de l'arrière de la chaussure soient situé sur l'axe longitudinal médian de la planche.

Selon une autre variante, la planche présente également une partie droite comprise entre l'extrémité arrière de la partie courbe et le début du talon.

De préférence, le centre de courbure de chacun des arcs de cercle se situe sur la droite perpendiculaire à l'axe longitudinal de la planche, coupant celle-ci en un point situé respectivement en avant de la fixation avant et en arrière de la fixation arrière.

Dans ce cas, la planche présente une légère asymétrie, les creusés étant décalés longitudinalement.

De préférence, le creusé central de la planche est compris entre 1 et 3 centimètres.

Selon une variante, l'équipement selon l'invention comporte une platine de liaison comportant deux fixations pour des chaussures, la planche comportant deux fixations de sécurité longitudinales pour la solidarisation de la platine de liaison avec la planche.

Selon une variante préférée, la platine de liaison présente une forme de losange, et présente des extrémités avant et arrière propre à coopérer avec des fixations de sécurité de type connues, ladite platine comportant:
- une cale arrière d'une épaisseur comprise entre 5 et 30 millimètres, ladite cale arrière étant fixée sur la platine de liaison de manière réglable angulairement,
- une cale avant d'une épaisseur comprise entre 5 et 30 millimètres, ladite cale arrière étant fixée sur la platine de liaison de manière réglable angulairement,
- deux cales centrales d'une épaisseur comprise entre 0 et 20 millimètres, lesdites cales centrales étant fixées sur la platine de liaison de manière réglable latéralement.

Les moyens de fixation des chaussures sont solidaires des cales.

L'invention sera mieux comprise à la lecture de la description qui suit, faisant référence aux dessins correspondant à des exemples de réalisation non limitatifs où :
- la figure 1 représente une vue de dessus d'un exemple de réalisation d'un équipement selon l'invention ;
- La figure 2 représente une vue éclatée des moyens de fixation des chaussures ;
- La figure 3 représente une vue en coupe des fixations selon une variante ;
- La figure 4 représente une vue de dessus de l'engin muni d'une telle fixation ;
- La figure 5 représente une vue en coupe des fixations selon une deuxième variante ;
- La figure 6 représente une vue de dessus de l'engin muni d'une telle fixation selon la deuxième variante;
- la figure 7 représente une vue de dessus d'une variante de réalisation.

L'équipement selon l'invention dont un exemple de réalisation est décrit en figure 1 comporte une planche (1) présente à sa partie avant une spatule (2) et à sa partie arrière un talon (3). La longueur totale de la planche varie en fonction de la taille et du poids du skieur. A titre d'exemple, la longueur est de 178 centimètres.

La largeur de la planche (1), mesurée au milieu de la planche, est comprise entre 105 et 150 millimètres, dans le présent exemple de 140 millimètres.

La partie centrale (4) présente un axe longitudinal médian (5).

Latéralement, la planche (1) est délimitée par des carres (20, 21) constituées par des arcs courbes sur la plus grande partie de la longueur de la planche. Le creusé de la planche, dans sa partie médiane, est compris entre 10 et 30 millimètres, de préférence de l'ordre de 25 millimètres. La largeur maximale est de l'ordre de 230 millimètres au niveau du début de la spatule (2) et de l'ordre de 220 millimètres au niveau du début de talon (3).

Le centre du cercle ou le centre des deux foyers déterminant un arc elliptique est placé sur la perpendiculaire (22, 23) l'axe longitudinal médian (5) de la planche (1) passant entre l'avant de la fixation avant et l'arrière de la fixation arrière, dans le cas où la planche est symétrique. Dans le cas où la planche est asymétrique, les centres de l'arc de cercle gauche et droit, ou le milieu des deux foyers définissant les arcs elliptiques gauche et droit sont décalés longitudinalement, et sont par exemple situés respectivement légèrement en arrière et légèrement en avant de l'axe perpendiculaire passant par le milieu des centres des deux fixations (la fixation gauche étant la plus avancée dans l'exemple décrit).

Entre le début (25, 26) de la spatule (2) et le début des courbes (20, 21) la planche (1) présente un segment de carres sensiblement rectiligne (27, 28) facilitant la prise de carre et améliorant la stabilité en début de virage. Les deux segments rectilignes (27) et (28) sont de longueur identique, et l'angle β par rapport à l'axe médian longitudinal (5) de la planche (1) est déterminé par la tangente du segment courbe qu'il prolonge.

De la même façon, il est possible de prévoir des segments droits (30, 31) entre la partie arrière des secteurs courbes (20, 21) et le début (32, 33) du talon (3). La longueur de ces segments droits (30, 31) est sensiblement égale à la longueur des segments droits avants (27, 28) soit de l'ordre de 10 centimètres, et de préférence compris entre 2 centimètres et 25 centimètres.

La zone médiane de la partie centrale de la planche (1) permet la solidarisation d'une platine de liaison (100) pour la fixation des chaussures de ski ou de surf. Cette platine de liaison comporte deux fixation (6, 7) décrite plus en détail en référence aux figures 2 et 3 dans ce qui suit. L'axe longitudinal (8) de la fixation (6) forme avec l'axe longitudinal (5) de la planche (1) un angle réglable entre 1 degrés et 16 degrés.

L'axe longitudinal (9) de la fixation arrière (7) forme avec l'axe longitudinal (5) de la planche (1) un angle réglable entre 1 degrés et 16 degrés. Les axes longitudinaux (8, 9), des deux fixations respectivement (6, 7) sont de préférence parallèles.

La perpendiculaire (10) à l'axe longitudinal (5) de la planche (1), passant par l'extrémité arrière de la fixation (6) la plus avancée est en arrière, ou au plus confondue, avec la perpendiculaire (11) à l'axe longitudinal (5) de la planche (1), passant par l'extrémité arrière de la fixation (7) la plus reculée. La distance entre les deux perpendiculaire (10) et (11) est comprise entre 0 et 100 millimètres et est de préférence de l'ordre de 50 millimètres.

La planche (1) comporte deux fixations de sécurité (101, 102) de type connu, disposées sur l'axe longitudinal médian (5) de la planche. Ces fixations sont fixées par vissage, dans une orientation longitudinale. Elles sont écartées d'une distance correspondant sensiblement à la longueur de la platine de liaison (100), qui correspond environ à la longueur de deux chaussures de ski, soit de l'ordre de 500 millimètres.

La platine de liaison (100) est constituée par une plaque présentant globalement une forme de losange. La longueur, mesurée sur l'axe longitudinal médian, et de 500 millimètres, et la largeur mesurée sur l'axe transversal médian, est légèrement inférieure à la largeur de la planche (1). L'extrémité arrière (103) de la platine (100) est découpée pour présenter une zone arrondie s'étendant sur environ 30 degrés de part et d'autre de l'axe longitudinal médian, avec un rayon de courbure de l'ordre de 30 millimètres, de façon à présenter le profil habituel du talon d'une chaussure de ski.

L'extrémité avant (104) de la platine (100) est découpée pour présenter une zone arrondie s'étendant sur environ 25 degrés de part et d'autre de l'axe longitudinal médian, avec un rayon de courbure de l'ordre de 25 millimètres, de façon à présenter le profil habituel de la pointe d'une chaussure de ski.

La partie centrale (105) de la platine de liaison (100) est de forme rectangulaire, d'une longueur d'environ 120 millimètres.

La partie arrière (106) de la platine de liaison (100) présente deux lumières (108, 109) en forme d'arcs de cercle coaxiaux, symétriques par rapport à l'axe longitudinal médian.

De même, la partie avant (110) de la platine de liaison (100) présente deux lumières (111, 112) en forme d'arcs de cercle coaxiaux, symétriques par rapport à l'axe longitudinal médian.

La partie centrale (105) présente de part et d'autre de l'axe médian deux lumières respectivement (113, 114) et (115, 116) symétriques deux à deux par rapport à l'axe longitudinal médian.

Les lumières (113, 115) sont constituées par des arcs de cercle dont le centre de courbure correspond au centre (117) des lumières arrières (108, 109), et dont l'ouverture angulaire couvre un secteur compris entre 1 degré et 16 degrés par rapport à l'axe longitudinal médian de la platine de liaison (100).

Symétriquement par rapport à l'axe transversal médian, les lumières (114, 116) sont constitués par des arcs de cercle dont le centre de courbure correspond au centre (118) des lumières avant (111, 112), et dont l'ouverture angulaire couvre un secteur compris entre 1 degré et 16 degrés par rapport à l'axe longitudinal médian de la platine de liaison (100).

Les sections des lumières (108, 109, 111 à 116) présentent une première partie inférieure dont la largeur correspond à la section de la tête d'un boulon de fixation, et une partie supérieure dont la largeur correspond à la section du corps dudit boulon de fixation.

La platine de liaison supporte une paire de fixations respectivement (120, 121) et (122, 123) de chaussures de surf de type connu. Les fixations (120 à 123) sont solidarisées sur la platine de liaison (100) par l'intermédiaire de vis traversant les lumières (108, 109, 111 à 116). Des cales (130 à 133) sont intercalées entre la surface supérieure de la platine de liaison (100) et les fixations respectivement (120 à 123). Les cales avant (130) et arrière (133) intercalées entre la platine et respectivement la fixation de talon (120) de la chaussure la plus reculée (135) et la fixation de la pointe (123) de la chaussure la plus avancée (136) sont plus épaisses que les cales médianes (131, 132).

L'épaisseur des cales d'extrémités (130, 133) est d'environ 20 millimètres, et l'épaisseur des cales médianes (131, 132) est d'environ 10 millimètres.

Les cales médianes (131, 132) sont positionnées sur deux lumières médianes opposées, soit (113, 116) ou (115, 114).

La forme semi-circulaire des lumières arrières (108, 109) et des lumières avant (111, 112) et la forme allongée des lumières médianes (113 à 116) permet d'ajuster le positionnement angulaire des fixations (120 à 123) entre un angle de 1° et un angle de 16° par rapport à l'axe longitudinal de la platine de liaison (100).

Les formes des cales (130 à 133) sont déterminées pour coopérer avec le profil des chaussures de surf (135, 136).

La platine de liaison (100) présente à sa partie arrière (106) un stop-ski (140) dont la forme et le fonctionnement sont connus dans l'art antérieur.

La platine de fixation (100) est solidarisée avec la planche (1) par l'intermédiaire de fixations de sécurité (101, 102) garantissant une séparation de la platine de liaison (100) par rapport à la planche si le couple subit par le skieur dépasse une valeur prédéterminée réglable.

Les figures 3 et 4 représentent une variante de réalisation des fixations pour un engin de glisse selon l'invention, respectivement en vue de coupe et en vue de dessus.

Les fixations comportent une butée de sécurité arrière (101) et une butée de sécurité avant (102) de type connu. Ces butées (101, 102) sont décalées latéralement par rapport à l'axe longitudinal médian (5) et forment avec celui-ci un angle α d'environ 7 degrés. Les deux fixations (101, 102) sont écartées d'une distance correspondant sensiblement à la longueur de deux chaussures de ski. Elles sont fixées sur la planche par des vis de façon connue. La butée de retenu arrière (101) est munie d'un stop-ski (140).

Les fixations comportent en outre un ensemble de retenue médian (260) constitué par deux butées (261, 262) mobiles longitudinalement par rapport à un rail de guidage (263). La butée de retenue avant (261) coopère avec le talon de la chaussure la plus avancée, et est décalée latéralement, dans l'exemple illustré, vers la gauche de la planche.

La butée de retenue arrière (262) coopère avec la pointe de la chaussure la plus reculée, et est décalée latéralement, dans l'exemple illustré, vers la droite de la planche. Le rail de guidage (263) est disposé sur l'axe longitudinal médian (5) de la planche. Il assure le guidage des éléments de retenue (261, 262) selon une direction sensiblement parallèle à l'axe médian (5).

Un ressort (264) agissant sur deux coulisseaux (266, 267) solidaire respectivement des butées de retenue (261), (262) repoussent celle-ci contre les extrémités des chaussures. Le ressort est taré de façon à permettre le déchaussage lorsque les contraintes s'exerçant sur les jambes du skieur dépasse une valeur prédéterminée.

Les figures 5 et 6 représentent une deuxième variante de réalisation des fixations pour un engin de glisse selon l'invention, respectivement en vue de coupe et en vue de dessus.

Les fixations comportent comme dans la variante précédemment décrite une butée de sécurité arrière (101) et une butée de sécurité avant (102) de type connu. Ces butées (101, 102) sont décalées latéralement par rapport à l'axe longitudinal médian (5) et forment avec celui-ci un angle α d'environ 7 degrés. Les deux fixations (101, 102) sont écartées d'une distance correspondant sensiblement à la longueur de deux chaussures de ski. Elles sont fixées sur la planche par des vis de façon connue. La butée de retenu arrière (101) est munie d'un stop-ski (140).

L'ensemble de fixations comporte en outre deux butées médianes (271, 272) supportées par une platine (273) fixée sur la planche (1) par des vis (274, 275).

Les butées médianes (271, 272) sont articulées par rapport à la platine fixe (273) par l'intermédiaire de deux pivots respectivement (276, 277) sensiblement perpendiculaires à la surface de la planche (1). Les butées (271, 272) sont couplées mécaniquement par des secteurs dentés respectivement (278, 279). Le pivotement de l'une des butées médianes entraîne le pivotement de l'autre butée selon une course angulaire de même amplitude. Un ressort de rappel (280) assure le retour des butées médianes en position de repos dans laquelle elles forment avec l'axe longitudinal médian (5) un angle identique à l'angle que forme l'axe longitudinal des butées de sécurité (101, 102) avec l'axe longitudinal (5), soit environ 7°.

La figure 7 représente une vue de face d'un engin de glisse selon un deuxième mode de réalisation de l'invention.

La longueur totale de la planche varie en fonction de la taille et du poids du skieur. A titre d'exemple, la longueur est de 178 centimètres. Les dimensions sont indiquées pour un engin de glisse pour adulte. Il est entendu que pour un engin de glisse pour enfant, les dimensions devront être réduites proportionnellement tout en conservant le même ratio.

La largeur de la planche (201), mesurée au milieu de la planche, est comprise entre 110 et 150 millimètres, dans le présent exemple de 100 millimètres.

La partie centrale (204) présente un axe longitudinal médian (205). La zone médiane de la partie centrale de la planche (201) permet la solidarisation de deux fixations (206, 7) pour la fixation des chaussures de ski ou de surf.

L'axe longitudinal (208) de la fixation (206) et l'axe longitudinal (209) de la fixation arrière (207) forment avec l'axe longitudinal (205) de la planche (201) un angle d'environ + 7 degrés.

La perpendiculaire (210) à l'axe longitudinal (205) de la planche (201), passant par l'extrémité arrière de la fixation (206) la plus avancée est en avant, ou au plus confondue, avec la perpendiculaire (211) à l'axe longitudinal (205) de la planche (201), passant par l'extrémité arrière de la fixation (207) la plus reculée. La distance entre l'extrémité arrière de la fixation avant (206) et l'extrémité avant de la fixation arrière (207) est comprise entre 0 et 300 millimètres et est de préférence de l'ordre de 50 millimètres.

Les centres (212, 213) des fixations respectivement (206, 207) sont décalés latéralement par rapport à l'axe longitudinal médian (205) de la planche (201).

Latéralement, la planche (201) est délimitée par des carres (220, 221) constituées par des arcs courbes sur la plus grande partie de la longueur de la planche. Le creusé de la planche, dans sa partie médiane, est compris entre 14 et 30 millimètres, de préférence de l'ordre de 25 millimètres. La largeur maximale est de l'ordre de 230 millimètres au niveau du début de la spatule (202) et de l'ordre de 220 millimètres au niveau du début de talon (203).

Le centre du cercle ou le centre des deux foyers déterminant un arc elliptique est placé sur la perpendiculaire (222, 223) l'axe longitudinal médian (205) de la planche (201) passant sensiblement par le milieu des centres des fixations (206 et 207), dans le cas où la planche est symétrique. Dans le cas où la planche est asymétrique, les centres de l'arc de cercle gauche et droit, ou le milieu des deux foyers définissant les arcs elliptiques gauche et droit sont situés respectivement légèrement en arrière et légèrement en avant de l'axe perpendiculaire passant par le milieu des centres des deux fixations (la fixation gauche étant la plus avancée).

Entre le début (225, 226) de la spatule (202) et le début des courbes (220, 221) la planche (201) présente un segment de carres sensiblement rectiligne (227, 228) facilitant la prise de carre et améliorant la stabilité en début de virage. Les deux segments rectilignes (227) et (228) sont de longueur identique, et l'angle β par rapport à l'axe médian longitudinal (205) de la planche (201) est déterminé par la tangente du segment courbe qu'ils prolongent.

De la même façon, il est possible de prévoir des segments droits (230, 231) entre la partie arrière des secteurs courbes (220, 221) et le début (232, 233) du talon (203). La longueur de ces segments droits (230, 231) est sensiblement égale à la longueur des segments droits avants (227, 228) soit de l'ordre de 10 centimètres, et de préférence compris entre 2 centimètres et 25 centimètres.

## Revendications

1. Équipement de sport de glisse sur neige du type constitué par une planche unique présentant une spatule (2) relevée, et par des fixations (6, 7, 135, 136) pour la solidarisation des chaussures avec ladite planche, les fixations (6, 7, 135, 136) n'autorisent aucun degré de liberté des chaussures par rapport à la planche, caractérisé en ce qu'il est constitué par une planche (1) dont la largeur, au niveau de son centre, est comprise entre 105 millimètres et 150 millimètres , ladite planche (1) comportant une première fixation (6, 120, 121) pour le positionnement de la chaussure (135) sur la planche (1) dans une position dans laquelle son axe longitudinal (8) forme avec l'axe longitudinal médian (5) de la planche (1) un angle compris entre 0 degré et 20 degrés, et une seconde fixation (7, 122, 123) décalée longitudinalement par rapport à la première fixation, pour la solidarisation de la seconde chaussure (136) sur la planche (1) dans une position dans laquelle son axe longitudinal (9) forme avec l'axe longitudinal médian (5) de la planche (1) un angle compris entre 0 degré et 20 degrés.

2. Équipement de sport de glisse sur neige selon la revendication 1, caractérisé en ce que la distance, mesurée sur l'axe longitudinal médian (5) de la planche, entre la ligne perpendiculaire à l'axe médian longitudinal de la planche passant par l'extrémité avant de la chaussure la plus reculée et la ligne perpendiculaire à l'axe médian longitudinal de la planche passant par l'extrémité arrière de la seconde chaussure soit au plus égale à 100 millimètres

3. Équipement de sport de glisse sur neige selon la revendication 2, caractérisé en ce que lesdites fixations (6, 7, 120, 121, 122, 123) sont disposées de façon à ce que la ligne transversale perpendiculaire à l'axe médian (5) longitudinal de la planche (1) passant par l'extrémité arrière de la fixation (6, 122) pour la chaussure (136) la plus avancée soit en arrière de la ligne transversale perpendiculaire à l'axe longitudinal médian, passant par l'extrémité avant de la seconde fixation (7, 121) pour la chaussure (135) la plus reculée.

4. Équipement de sport de glisse sur neige selon la revendication 3, caractérisé en ce que les fixations (6, 7, 120, 121, 122, 123) sont disposées en décalage longitudinal, de façon à ce que la ligne perpendiculaire à l'axe médian longitudinal (5) de la planche passant par l'extrémité avant de la fixation la plus reculée soit en avant de la ligne perpendiculaire à l'axe médian longitudinal de la planche passant par l'extrémité arrière de la seconde fixation, la distance entre les deux lignes perpendiculaires étant comprise entre 0 et 100 millimètres.

5. Équipement de sport de glisse sur neige selon la revendication 1 ou 2, caractérisé en ce que le milieu de chacune des fixations est positionnées sur l'axe longitudinal médian de la planche, les fixations (6, 7) étant parallèles et positionnées l'une derrière l'autre de façon à ce que la pointe de la fixation avant (6) arrive au niveau de l'un des bords latéraux de la planche, et le talon de la fixation arrière arrive au niveau du bord latéral opposé de la planche, les axes longitudinaux médians des deux fixations (6, 7) étant parallèles et formant avec l'axe longitudinal médian (5) de la planche (1) un angle d'environ 7°.

6. Équipement de sport de glisse sur neige selon la revendication 1 ou 2, caractérisé en ce que la pointe de la fixation avant (6) et le talon de la fixation arrière (7) sont positionnés sur l'axe longitudinal médian (5) de la planche, la pointe de la fixation arrière (7) et le talon de la fixation avant (6) étant positionnés décalées latéralement de part et d'autre de l'axe longitudinal médian (5).

7. Équipement de sport de glisse sur neige selon l'une quelconque des revendications 1, 2, 3 ou 5, caractérisé en ce que les fixations (6, 7, 120, 121, 122, 123) sont positionnées symétriquement par rapport à un axe oblique (150) formant un angle compris entre 4 degrés et 16 degrés avec l'axe longitudinal (5) de la planche.

8. Équipement de sport de glisse sur neige selon l'une quelconque des revendications précédentes, caractérisé en ce que la largeur de la planche (1) au niveau de son centre est de l'ordre de 140 millimètres.

9. Équipement de sport de glisse sur neige selon l'une quelconque des revendications précédentes, caractérisé en ce que la partie de la planche (1) en arrière de la spatule (2) et la partie avant du talon (3), est délimitée latéralement, de part et d'autre par des bords concaves.

10. Équipement le sport de lisse sur neige selon la revendications 9, caractérisé en ce que la carre comprise entre le bord concave et le début de la spatule (2) est droite.

11. Équipement de sport de glisse sur neige selon l'une quelconque des revendications 7 à 9, caractérisé en ce que le creusé central de la planche est compris entre 1 et 3 centimètres.

12. Équipement de sport de glisse sur neige selon l'une quelconque des revendications précédentes, caractérisé en ce que l'équipement selon l'invention comporte une platine de liaison (100) comportant deux paires de fixations (120 à 123) pour des chaussures (135, 136), la planche (1) comportant deux fixations de sécurité (101, 102) orientées longitudinalement et placées sur l'axe médian (5) pour la solidarisation de la platine de liaison (100) avec la planche (1).

13. Equipement de sport de glisse sur neige selon la revendication 11 caractérisé en ce que la platine de liaison (100) est constituée par une plaque présentant des extrémités avant (103) et arrière (104) propre à coopérer avec des fixations de sécurité (101, 102) de type connu, ladite platine de liaison (100) comportant:
- une cale arrière (130) d'une épaisseur comprise entre 5 et 30 millimètres, ladite cale arrière (130) étant fixée sur la platine de liaison (100) de manière réglable angulairement,
- une cale avant (133) d'une épaisseur comprise entre 5 et 30 millimètres, ladite cale avant (133) étant fixée sur la platine de liaison (100) de manière réglable angulairement,
- deux cales médianes (131, 132) d'une épaisseur comprise entre 0 et 20 millimètres, lesdites cales centrales (131, 132) étant fixées sur la platine de liaison de manière réglable latéralement.

14. Équipement de sport de glisse sur neige selon l'une quelconque des revendications 1 à 11, caractérisé en ce qu'il comporte une butée arrière (101) et une butée avant (102), ainsi qu'un ensemble médian (260, 270) comportant deux éléments de retenue (261, 271, 262, 272) couplés mécaniquement et mobiles entre une position de repos dans laquelle ils viennent en contact respectivement avec la pointe de la chaussure la plus reculée et le talon de la chaussure la plus avancée, et forment avec l'axe longitudinal médian (5) de la planche un angle correspondant à l'angle formé entre les axes longitudinaux des butées (101, 102) et l'axe médian (5) de la planche, et une position de sécurité dans laquelle lesdits éléments de retenue (261, 262) permettent le déchaussement.

15. Équipement de sport de glisse sur neige selon la revendication 13, caractérisé en ce qu'il comporte une butée arrière (101) et une butée avant (102), ainsi qu'un ensemble médian (260) constitué par un rail de guidage longitudinal (263) et deux éléments de retenue (261, 262) mobiles longitudinalement, lesdits éléments de retenue (261, 262) étant écartés par un ressort (264) taré.

16. Equipement de sport de glisse sur neige selon la revendication 13 caractérisé en ce qu'il comporte une butée arrière (101) et une butée avant (102), ainsi qu'un ensemble médian (270) constitué par une platine fixe et par deux éléments de retenue (271, 272) pivotant sur deux axes (276, 277) solidaires de la platine fixe (273) est sensiblement perpendiculaires à la surface de la planche (1).

17. Equipement de sport de glisse sur neige selon la revendication 15 caractérisé en ce que les deux éléments de retenue intermédiaires (271, 272) sont couplés mécaniquement par des secteurs dentés (277, 278) engrenés, et en ce qu'un ressort de rappel (280) positionnent les éléments de retenue intermédiaires (271, 272) selon des angles opposés correspondant aux angles formés entre les axes longitudinaux des butées (101, 102) et l'axe médian (5) de la planche.

18. Équipement de sport de glisse sur neige selon l'une quelconque des revendications 13 à 16, caractérisé en ce que les butées avant (101) et arrière (102) forment avec l'axe longitudinal médian un angle d'environ 7 degrés, et en ce que le rail de guidage (263) est disposé sur l'axe longitudinal médian (5).

## Claims

1. An equipment for gliding sport over snow of the kind constituted by a single board having a turned up tip (2) and by bindings (6, 7, 135, 136) for interlocking shoes with said board, the bindings (6, 7, 135, 136) do not allow any degree of freedom to the shoes in relation to the board, characterized in that it is constituted by a board (1) whose width, at its center, is between 105 millimeters and 150 millimeters, said board (1) comprising a first binding (6, 120, 121) for positioning the shoe (135) on the board (1) in a position in which its longitudinal axis (8) makes with the median longitudinal axis (5) of the board (1), an angle between 0 degree and 20 degrees and a second binding (7, 122, 123), longitudinally shifted in relation to the first binding, for interlocking the second shoe (136) on the board (1) in a position in which its longitudinal axis (9) makes with the median longitudinal axis (5) of the board (1), an angle between 0 degree and 20 degrees.

2. An equipment for gliding sport over snow according to claim 1, characterized in that the distance, measured on the median longitudinal axis (5) of the board, between the line perpendicular to the median longitudinal axis of the board going through the front end of the most backward shoe and the line perpandicular to the median longitudinal axis of the board going through the rear end of the second shoe is at the most equal to 100 millimeters.

3. An equipment for gliding sport over snow according to claim 2, characterized in that said bindings (6, 7, 120, 121, 122, 123) are disposed such that the transverse line perpendicular to the median longitudinal axis (5) of the board (1) going through the rear end on the binding (6, 122) for the most advanced shoe (136) is behind the transverse line perpendicular to the median longitudinal axis, going through the front end of the second binding (7, 121) for the most backward shoe (135).

4. An equipment for gliding sport over snow according to claim 3, characterized in that the bindings (6, 7, 120, 121, 122, 123) are disposed according to a longitudinal shifting in order that the line perpendicular to the median longitudinal axis (5) of the board going through the front end of the most backward binding is before the line perpendicular to the median longitudinal axis of the board going through the rear end of the second binding, the distance between the two perpendicular lines being between 0 and 100 millimeters.

5. An equipment for gliding sport over snow according to claim 1 or 2, characterized in that the middle of each of the bindings is placed on the median longitudinal axis of the board, the bindings (6, 7) being parallel and placed one behind the other in order that the point of the front binding (6) reachs the level of one of the lateral side of the board, and the heel of the rear binding reachs the level of the opposite lateral side of the board, the median longitudinal axis of the two bindings (6, 7) being parallel and making with the median longitudinal axis (5) of the board an angle of about 7°.

6. An equipment for gliding sport over snow according to claim 1 or 2, characterized in that the point of the front binding (6) and the heel of the rear binding (7) are disposed on the median longitudinal axis (5) of the board, the point of the rear binding (7) and the heel of the front binding (6) being laterally shifted on each side of the median longitudinal axis (5).

7. An equipment for gliding sport over snow according to any one of claims 1, 2, 3 or 5, characterized in that the bindings (6, 7, 120, 121, 122, 123) are disposed symetrically in relation to an oblique axis (150) making an angle between 4 degrees ans 16 degrees with the longitudinal axis (5) of the board.

8. An equipment for gliding sport over snow according to any of the above claims, characterized in that the width of the board (1) at its center is of the order of 140 millimiters.

9. An equipment for gliding sport over snow according to any one of the above claims, characterized in that the part of the board (1) backward the tip (2) and the front part of the heel (3) is laterally delimited on both side by concave sides.

10. An equipment for gliding sport over snow according to claim 9, characterized in that the edge between the concave side and the beginning of the tip (2) is straight.

11. An equipment for gliding sport over snow according to any one of claims 7 to 9, characterized in that the central hollow of the board is between 1 and 3 centimeters.

12. An equipment for gliding sport over snow according to any one of the above claims, characterized in that the equipment according to the invention comprises a linking plate (100) comprising two pairs of bindings (120 to 123) for shoes (135,136), the board (1) comprising two safety bindings (101, 102) longitudinally oriented and disposed on the median axis (5) for interlocking the linking plate (100) with the board (1).

13. An equipment for gliding sport over snow according to claim 11, characterized in that the linking plate (100) is constituted by a plate having front (103) and rear (104) ends proper to cooperate with safety bindings (101, 102) of known kind, said linking plate comprising :
- a rear wedge (130) of a thickness between 5 and 30 millimeters, said rear wedge (130) being fastened on the linking plate (100) in an angularly adjustable way,
- a front wedge (133) of a thickness between 5 and 30 millimeters, said front wedge (133) being fastened on the linking plate (100) in an angularly adjustable way,
- two median wedges (131, 132) of a thickness between 0 and 20 millimeters, said central wedges (131, 132) being fastened on the linking plate (100) in an laterally adjustable way.

14. An equipment for gliding sport over snow according to any one of the claims 1 to 11, characterized in that it comprises a rear stop (101) and a front stop (102), an well as a median set (260, 270) comprising two holding elements (261, 271, 262, 272) mechanically coupled and movable between a rest position in which they come into contact with the point of the most backward shoe and the heel of the most advanced shoe respectively, and make with the median longitudinal axis (5) of the board, an angle corresponding to the angle made between the longitudinal axis of the stops (101, 102) and the median axis (5) of the board, and a safety position in which said holding elements (261, 262) allow the take-off of the shoes.

15. An equipment for gliding sport over snow according to claim 13, characterized in that it comprises a rear stop (101) and a front stop (102), as well as a median set (260) constituted by a longitudinal guide rail (263) and two holding elements (261,262) longitudinaly movable, said holding elements (261,262) being kept apart by a calibrated spring (264).

16. An equipment for gliding sport over snow according to claim 13, characterized in that it comprises a rear stop (101) and a front stop (102), as well as a median set (270) constituted by a fixed plate and by two holding elements (271,272) revolving on two axis (276,277) firmly attached of the fixed plate (273) and approximately perpendicular to the surface of the board (1).

17. An equipment for gliding sport over snow according to claim 15, characterized in that the both intermediate holding elements (271,272) are mechanically coupled by geared toothed sectors (277,278) and in that a return spring (280) positions the intermediate holding elements (271,272) according to opposite angles corresponding to the angles made between the longitudinal axis of the stops (101, 102) and the median axis (5) of the board.

18. An equipment for gliding sport over snow according to any one of the claims 13 to 16, characterized in that the front (101) and rear (102) stops make with the median longitudinal axis, an angle of approximately 7 degrees, and in that the guide rail (263) is disposed on the median longitudinal axis (5).

## Patentansprüche

1. Sportausrüstung zum Gleiten auf Schnee, gebildet aus einem einzigen Brett, das eine hochgerichtete Spachtelform (2) aufweist, und aus Halterungen (6, 7, 135, 136) zur Verbindung der Schuhe mit dem Brett, wobei die Halterungen (6, 7, 135, 136) keinen Freiheitsgrad der Schuhe bezogen auf das Brett zulassen, dadurch gekennzeichnet, daß die Ausrüstung aus einem Brett (1) gebildet wird, dessen Breite, auf gleicher Höhe mit seinem Mittelpunkt, zwischen 105 Millimeter und 150 Millimeter liegt, wobei das Brett (1) eine erste Halterung (6, 120, 121) für die Positionierung des Schuhs (135) auf dem Brett (1) in eine Position umfaßt, in der seine Längsachse (8) mit der Längsmittelachse (5) des Bretts (1) einen Winkel bildet, der zwischen 0 Grad und 20 Grad liegt, und eine zweite Halterung umfaßt (7, 122, 123), die längsseitig bezogen auf die erste Halterung versetzt ist, für die Verbindung des zweiten Schuhs (136) auf dem Brett (1) in einer Position, in der seine Längsachse (9) mit der Längsmittelachse (5) des Bretts (1) einen Winkel bildet, der zwischen 0 Grad und 20 Grad liegt.

2. Sportausrüstung zum Gleiten auf Schnee nach Anspruch 1, dadurch gekennzeichnet, daß die Entfernung, die entlang der Längsmittelachse (5) des Bretts zwischen der Linie, die senkrecht zur Längsmittelachse des Bretts verläuft, die am vorderen Ende des am weitesten zurückgesetzten Schuhs vorbeiführt, und der Linie, die zur Längsmittelachse des Bretts senkrecht ist, die an dem hinteren Ende des zweiten Schuhs vorbeiführt, gemessen wird, höchstens 100 Millimeter beträgt.

3. Sportausrüstung zum Gleiten auf Schnee nach Anspruch 2, dadurch gekennzeichnet, daß die Halterungen (6, 7, 120, 122, 123) so angeordnet sind, daß die Querlinie, die zur Längsmittelachse (5) des Bretts (1), die am hinteren Ende der Halterung (6, 122) für den vordersten Schuh (136) vorbeiführt, senkrecht steht, hinter der Querlinie steht, die zur Längsmittelachse senkrecht steht, die an dem vorderen Ende der zweiten Halterung (7, 121) für den am weitesten zurückgesetzten Schuh (135) vorbeiführt.

4. Sportausrüstung zum Gleiten auf Schnee nach Anspruch 3, dadurch gekennzeichnet, daß die Halterungen (6, 7, 120, 121, 122, 123) in Längsversetzung angeordnet sind, so daß die Linie, die senkrecht zur Längsmittelachse (5) des Bretts steht, die am vorderen Ende der am weitesten zurückgesetzten Halterung vorbeiläuft, vor der Linie ist, die senkrecht zur Längsmittelachse des Bretts steht, die am hinteren Ende der zweiten Halterung vorbeiläuft, wobei die Entfernung zwischen den zwei senkrechten Linien zwischen 0 und 100 Millimeter liegt.

5. Sportausrüstung zum Gleiten auf Schnee nach Anspruch 1 oder 2, dadurch gekennzeichnet, daß die Mitte der einzelnen Halterungen auf der mittleren Längsachse des Bretts angeordnet ist, wobei die Halterungen (6, 7) zueinander parallel stehen und eine nach der anderen angeordnet ist, so daß das obere Ende der vorderen Halterung (6) die Höhe einer der Seitenränder des Bretts erreicht, und das hintere Ende der hinteren Halterung erreicht die Höhe des gegenüberliegenden Seitenrandes des Bretts, wobei die mittleren Längsachsen der beiden Halterungen (6, 7) parallel verlaufen und mit der mittleren Längsachse (5) des Bretts (1) einen Winkel von etwa 7° bilden.

6. Sportausrüstung zum Gleiten auf Schnee nach Anspruch 1 oder 2, dadurch gekennzeichnet, daß das obere Ende der vorderen Halterung (6) und das hintere Ende der hinteren Halterung (7) auf der mittleren Längsachse (5) des Bretts angeordnet sind, wobei das obere Ende der hinteren Halterung (7) und das hintere Ende der vorderen Halterung (6) seitlich nach beiden Seiten der mittleren Längsachse (5) versetzt sind.

7. Sportausrüstung zum Gleiten auf Schnee nach einem der Ansprüche 1, 2, 3 oder 5, dadurch gekennzeichnet, daß die Halterungen (6, 7, 120, 121, 122, 123) symmetrisch zu einer schrägen Achse (150) angeordnet sind, und dabei mit der Längsachse (5) des Bretts einen Winkel bilden, der zwischen 4 Grad und 16 Grad liegt.

8. Sportausrüstung zum Gleiten auf Schnee nach einem der vorhergehenden Ansprüche, dadurch gekennzeichnet, daß die Breite des Bretts (1) auf gleicher Höhe mit seinem Mittelpunkt in der Größenordnung von 140 Millimeter liegt.

9. Sportausrüstung zum Gleiten auf Schnee nach einem der vorhergehenden Ansprüche, dadurch gekennzeichnet, daß der Teil des Bretts (1) hinter der Spachtel (2) und der vordere Teil des hinteren Teils (3) nach beiden Seiten durch konkave Ränder seitlich begrenzt sind.

10. Sportausrüstung zum Gleiten auf Schnee nach Anspruch 9, dadurch gekennzeichnet, daß die Krempe zwischen dem konkaven Rand und dem Anfang der Spachtel (2) gerade ist.

11. Sportausrüstung zum Gleiten auf Schnee nach einem der Ansprüche 7 bis 9, dadurch gekennzeichnet, daß die Mittelvertiefung des Bretts zwischen 1 und 3 Zentimeter liegt.

12. Sportausrüstung zum Gleiten auf Schnee nach einem der vorhergehenden Ansprüche, dadurch gekennzeichnet, daß die Ausrüstung gemäß der vorliegenden Erfindung eine Verbindungsplatte (100) mit zwei Paar Halterungen (120 bis 123) für Schuhe (135, 136) umfaßt, wobei das Brett (1) zwei Sicherheitshalterungen (101, 102) umfaßt, die längsseitig ausgerichtet und entlang der Mittelachse (5) angeordnet sind, um die Verbindung der Verbindungsplatte (100) mit dem Brett (1) sicherzustellen.

13. Sportausrüstung zum Gleiten auf Schnee nach Anspruch 11, dadurch gekennzeichnet, daß die Verbindungsplatte (100) aus einer Platte gebildet wird, die ein vorderes Ende (103) und ein hinteres Ende (104) aufweist, die dazu geeignet sind, mit den Sicherheitshalterungen (101, 102) des bekannten Typs zusammenzuwirken, wobei die Verbindungsplatte (100) folgendes umfaßt:
- einen hinteren Keil (130) mit einer Dicke, die zwischen 5 und 30 Millimeter liegt, wobei der hintere Keil (130) auf der Verbindungsplatte (100) auf winkelig verstellbare Weise befestigt ist,
- einen vorderen Keil (133) mit einer Dicke, die zwischen 5 und 30 Millimeter liegt, wobei der vordere Keil (133) auf der Verbindungsplatte (100) auf winkelig verstellbare Weise befestigt ist,
- zwei mittlere Keile (131, 132) mit einer Dicke, die zwischen 0 und 20 Millimeter liegt, wobei die mittleren Keile (131, 132) auf der Verbindungsplatte auf winkelig verstellbare Weise befestigt sind.

14. Sportausrüstung zum Gleiten auf Schnee nach einem der Ansprüche 1 bis 11, dadurch gekennzeichnet, daß sie einen hinteren Anschlag (101) und einen vorderen Anschlag (102) sowie einen mittleren Satz (260, 270) umfaßt, der zwei Zurückhalteelemente (262, 271, 262, 272) umfaßt, die mechanisch und beweglich zwischen einer Ruheposition, in der sie mit dem oberen Ende des am weitesten zurückgesetzten Schuhs und dem hinteren Ende des vordersten Schuhs in Kontakt kommen, um mit der Längsmittelachse (5) des Bretts einen Winkel zu bilden, der dem Winkel entspricht, der zwischen den Längsachsen der Anschläge (101, 102) und der Mittelachse (5) des Bretts gebildet wird, und einer Sicherheitsposition verbunden sind, in der die Zurückhalteelemente (261, 262) das Rausschlüpfen aus den Schuhen ermöglichen.

15. Sportausrüstung zum Gleiten auf Schnee nach Anspruch 13, dadurch gekennzeichnet, daß sie einen hinteren Anschlag (101) und einen vorderen Anschlag (102) sowie einen mittleren Satz (26) umfaßt, der aus einer längsseitigen Führungsschiene (263) und zwei längsseitig beweglichen Zurückhalteelementen (261, 262) gebildet wird, wobei die Zurückhalteelemente (261, 262) durch eine geeichte Feder gespreizt werden.

16. Sportausrüstung zum Gleiten auf Schnee nach Anspruch 13, dadurch gekennzeichnet, daß sie einen hinteren Anschlag (101) und einen vorderen Anschlag (102) sowie einen mittleren Satz (270) umfaßt, der aus einer festen Platte und zwei Zurückhalteelementen (271, 172) gebildet wird, die sich um zwei Achsen (276, 277) drehen, die mit der festen Platte (273) ein Stück bilden und im wesentlichen senkrecht zur Oberfläche des Bretts (1) stehen.

17. Sportausrüstung zum Gleiten auf Schnee nach Anspruch 15, dadurch gekennzeichnet, daß die zwei ZwischenRückhalteelemente (271, 172) mechanisch durch gezahnte, im Eingriff befindliche Abschnitte (277, 278) verbunden sind, und dadurch, daß eine Spannfeder (280) die Zwischen-Rückhalteelemente (271, 272) gemäß der gegenüberliegenden Winkeln positioniert, die den Winkeln entsprechen, die zwischen den Längsachsen der Anschläge (101, 102) und der Mittelachse (5) des Bretts gebildet werden.

18. Sportausrüstung zum Gleiten auf Schnee nach einem der Ansprüche 13 bis 16, dadurch gekennzeichnet, daß der vordere Anschlag (101) und der hintere Anschlag (102) mit der Längsmittelachse einen Winkel von etwa 7° bilden, und dadurch, daß die Führungsschiene (263) auf der Längsmittelachse (5) angeordnet ist.
